# FASCICULE DE BREVET EUROPEEN

(11) **EP 0 136 387 B1**
(45) Date de publication et mention de la délivrance du brevet: **05.08.1987**
(21) Numéro de dépôt: 83420158.4
(22) Date de dépôt: 30.09.1983
(51) Int. Cl.: E04H 17/14, E04F 11/18

(54) **Barrière technique, notamment pour des clôtures de sécurité**
Technischer Zaun, insbesondere für Sicherheitszäune
Technical barrier, especially for security enclosures

(43) Date de publication de la demande: 10.04.1985
(73) Titulaire: Harhoura, Georges, F-69310 Pierre Benite (FR); Martin, Marius, F-83160 La Valette (FR)
(72) Inventeur: Harhoura, Georges, F-69310 Pierre Benite (FR); Martin, Marius, F-83160 La Valette (FR)
(74) Mandataire: Maisonnier, Jean

## Description

La présente invention est relative à une barrière technique, du genre de celles qu'on utilise pour enclore un terrain ou un bâtiment, notamment lorsqu'il s'agit de réaliser une clôture de sécurité, selon le préambule de la revendication 1. Il est connu de réaliserla clôture à l'aide d'une barrière constituée par une succession de poteaux fichés verticalement dans le sol, alors que des lisses horizontales relient les poteaux successifs. Une telle barrière de type connu se contente généralement de jouer le rôle d'une clôture. Par contre, lorsque l'utilisateur souhaite assortir sa clôture de divers organes de surveillance ou de sécurité (projecteurs électriques, téle- commande d'un portail, mise en place d'un téléphone ou d'un interphone, installation de moteurs ou de capteurs de détection, etc.), il est amené par ailleurs à creuser ou à construire des caniveaux, des tranchées, etc. correspondant à des travaux supplémentaires. Il est clair que le prix de revient final d'une telle installation est élevé, incluant notamment beaucoup de main d'oeuvre.

On connaît, par le brevet britannique 599 042, une clôture où des montants implantés verticalement sont reliés par des lisses tubulaires horizontales. Ces lisses sont des tubes qui restent ouverts à leurs extrémités en regard. Cependant leur section circulaire oblige à les loger:
dans des échancrures en arc de cercle qui occupent le sommet des montants pour ce qui est des lisses supérieures;
dans des ferrures spéciales logées autour des montants, pour ce qui est des lisses inférieures.

Ce système connu présente plusieurs inconvénients, notamment:
a) le sommet des montants devient indisponible pour le montage d'autres accessoires, éclairages, signalisations, etc.;
b) il est impossible de faire courir des câbles ou analogues à l'intérieur des lisses inférieures, étant donné qu'à chaque jonction, leur communication est interrompue par le montant intéressé;
c) il est impossible de prévoir des lisses intermédiaires entre les lisses supérieures et les lisses inférieures.

La présente invention a pour but d'éviter ces inconvénients, en réalisant une barrière technique que l'utilisateur peut, s'il le désire, assortir de divers organes de sécurité, ou de télécommande, sans qu'il soit nécessaire pour cela d'entreprendre des travaux accessoires importants.

Une barrière technique selon l'invention comprend les caractéristiques indiquées dans la revendication 1.

Suivant une autre caractéristique de l'invention, chaque lisse est constituée par un tube à section carrée ou rectangulaire, dont la face horizontale inférieure est prolongée par une patte susceptible de définir un espace qui reste libre entre les deux extrémités en vis-à-vis des deux lisses raccordées sur un même montant.

Suivant une autre caractéristique de l'invention, chaque montant comporte, au milieu et au-dessus de chaque potence d'appui, une ouverture latérale susceptible de laisser passer un câble électrique, une vis d'accrochage, ou tout autre organe pour la mise en place d'un accessoire.

Suivant une autre caractéristique de l'invention, chaque montant vertical est constitué par un tube à section carrée ou rectangulaire.

Suivant une autre caractéristique de l'invention, chaque montant vertical est constitué par un profilé, notamment par un fer à T ou un fer à U.

Suivant une autre caractéristique de l'invention, les lisses sont groupés par paires, à savoir une lisse supérieure, et une lisse inférieure, réunies par des éléments de grille, si bien que l'ensemble constitue un panneau susceptible d'être mis en place en posant les quatre extrémités des deux lisses sur les quatre potences latérales de deux montants verticaux.

Suivant une autre caractéristique de l'invention, chaque potence latérale a la forme d'une cornière terminée par une aile relevée verticalement vers le haut à distance du montant, chaque extrémité d'une lisse posée sur cette potence, entre l'aile relevée extérieure et la face en regard du montant.

Suivant une autre caractéristique de l'invention, les moyens pour la fixation sur une potence, des deux extrémités en regard de deux lisses, sont constitués par un cavalier plat qui coiffe les extrémités des deux lisses, et dont la partie centrale est vissée à distance dans un trou taraudé de la partie centrale de l'aile horizontale de la potence correspondante.

Suivant une autre caractéristique de l'invention, les moyens pour la fixation des extrémités en regard de deux lisses sont constituée par une ferrure à section en Z, dont deux ailes viennent coiffer les faces correspondantes des lisses, alors que la troisième aile est vissée contre la face verticale adjacente du montant. Dans ce cas, on prévoit préférablement de raccorder bout à bout l'aile supérieure verticale de la potence et l'aile située en vis-à-vis sur la ferrure en Z, si bien qu'on réalise, autour des lisses, une sorte de caisson qui masque leur zone de raccordement, et abrite les câbles ou autres accessoires qui y passent, notamment s'il s'agit d'une jonction avec l'espace intérieur du montant ventical.

Le dessin annexé, donné à titre d'exemple non limitatif, permettra de mieux comprendre les caractéristiques de l'invention.
Fig. 1 est une vue d'ensemble, d'une barrière tec- nique selon l'invention, où manquent certaines des ferrures pour l'assemblage des lisses.
Fig. 2 est une vue éclatée montrant les divers éle- ments dans la zone du raccordement des lisses sur un même montant.
Fig. 3 illustre les extrémités en vis-à-vis de deux lisses en cours d'assemblage.
Fig. 4 est une vue en perspective, avec coupe partielle, de l'assemblage ainsi obtenu.
Fig. 5 est une coupe suivant V - V (fig. 4).
Fig. 6 montre une variante des moyens pour assembler bout à bout deux lisses.
Fig. 7 montre l'assemblage ainsi obtenu après montage.
Fig. 8 illustre une fixation complémentaire sur un montant, intermédiaire entre la lisse supérieure et la lisse inférieure.
Fig. 9 illustre une autre variante pour la fixation bout à bout, de deux lisses.

La barrière illustrée sur les dessins comprend des montants ou piquets 1, dont chacun est constitué par un tube à section carrée ou rectangulaire. Chaque montant 1 comporte sur le côté, deux conseles rigides 2, dont chacune définit une aile horizontale 3, terminée par une aile verticale 4 relevée vers le haut. Dans les exemples illustrés, chaque console 2 comporte par ailleurs une aile verticale 5 dirigée vers le bas, qui permet de la visser ou de la souder contre la face latérale verticale 6 du montant 1. Ainsi, chaque console 2 illustrée sur les dessins possède un profil en Z (fig. 3). Bien entendu, on pourrait se contenter pour chaque console 2, d'une console en cornière 3, 4, l'aile 3 étant alors directement soudée sur la face latérale 6.

Dans sa partie centrale, l'aile horizontale 3 possède une ouverture 7 qui peut recevoir la tige filetée 8 d'une vis 9. Cette dernière permet la fixation d'un cavalier plat 10 que traverse la tige filetée 8.

Pour cet assemblage, deux solutions sont possibles:
ou bien le trou 7 de la console 2 est taraudé, pour que la tige filetée 8 vienne s'y visser directement;
ou bien la tige 8 passe librement à l'intérieur du trou 7, au-delà duquel elle reçoit un écrou 11.

La barrière illustrée sur les dessins comporte par ailleurs des lisses horizontales telles que 12, 13, 14, 15, dont chacune est constituée elle aussi par un tube métallique à section rectangulaire ou carrée. La face horizontale inférieure de chaque lisse telle que 12 à 15, est prolongée par une patte horizontale 16, (figures 2 à 4), destinée à venir se poser sur l'aile horizontale 3 de la console 2 correspondante. Ainsi, quand on place face à face, les extrémités de deux lisses telles que 12 et 13, (figures 3 et 5), le trou 7 de la console 2 reste libre entre les deux pattes 16, tandis qu'un espace 17 est, lui aussi, libre entre les deux extrémités en vis-à-vis des deux lisses 12 et 13.

Dans l'exemple illustré sur les figures 1 à 5, et 8, on a supposé que les lisses sont groupées par paires, à savoir une lisse supérieure 12 ou 13, et une lisse inférieure 14 ou 15, réunies entre elles par des éléments de grille constitués ici par des barreaux verticaux soudés 18. Ainsi, chaque paire de lisses telles que 12 et 14 constitue avec ses barreaux verticaux 18, un panneau rigide que l'opérateur peut manipuler et poser sur les consoles 2 correspondantes.

Le fonctionnement est le suivant:

Lorsqu'un utilisateur désire mettre en place une barrière selon l'invention, il commence par installer les montants verticaux 1. Ensuite, il pose successivement les panneaux composites tels que 12, 14, 18, en plaçant simplement les extrémités des lisses telles que 12 et 14 sur les consoles 2 des montants 1. Ainsi, sur chaque console 2 se trouve placées face à face les deux extrémités opposées de deux lisses telles que 12 et 13, ou 14 et 15. A l'intérieur de ces lisses, l'utilisateur peut alors placer des fils ou câbles tels que 19:
soit pour les faire courir le long et à l'intérieur de la barrière jusqu'à un poste d'utilisation qui peut être par exemple un portail électrique, ou un éclairage à distance;
soit pour les faire pénétrer à l'intérieur du montant 1, par une ouverture 20 découpée dans la face 6 au-dessus de chaque console 2, par exemple pour définir une boucle 21 à l'intérieur du montant 1, ou bien pour aller alimenter un appareil d'utilisation qui peut être monté directement sur le montant 1, ou bien situé à proximité de celui-ci.

Grâce à cette disposition, on peut alimenter à distance, et sans faire passer aucun câble à l'extérieur de la barrière, des appareils d'éclairage, une télécommande, un téléphone, un interphone, des appareils de détection ou de motorisation, etc. En particulier, pour des installations de sécurité, on peut inclure dans la clôture, à différentes endroits de la barrière, des détecteurs de chocs répétés, susceptibles de déclencher une alarme en cas de tentative de franchissement ou d'effraction.

Dans la variante illustrée sur les figures 2, 6 et 7, les moyens pour la fixation des extrémités en regard de deux lisses telles que 12 et 13, sont constitués par une ferrure 22, à section en Z, dont deux ailes consécutives 23 et 24viennent coiffer les faces correspondantes des lisses 12 et 13, alors que la troisième aile 25 comporte des perforations 26, permettant de la visser contre la face verticale adjacente 6 du montant 1. Dans ce cas, on voit sur la fig. 7 qu'on prévoit préférablement de raccorder bout à bout l'aile supérieure verticale 4 de la console 2, et l'aile 23 située en vis-à-vis sur la ferrure 22. On réalise ainsi autour des lisses 12 et 13, une sorte de caisson (fig. 7), qui masque leur zone de raccordement.

Dans la variante illustrée sur la fig. 9, on choisit au contraire de laisser librement accessibles les extrémités ouvertes en regard des lisses telles que 12 et 13. Pour cela, il suffit de placer le cavalier 10 directement sur les pattes en vis-à-vis 16, et de le bloquer à cet endroit sur la console 2.

Dans la variante illustrée sur la fig. 8, on renforce la fixation de l'assemblage de la fig. 1, en vissant sur la face 6 du montant 1, deux cavaliers 27 dont chacun est placé à cheval sur deux barreaux 18 consécutifs: on renforce ainsi la fixation, par exemple à mi- longueur ou à tiers de longueur des barreaux 18 entre les lisses 12 et 14.

## Revendications

1. Barrière technique comprenant des montants (1) à implanter verticalement dans le sol, et des lisses horizontales (12), (13), (14), (15), qui relient les montants constituées par des tubes horizontaux ouverts à leurs deux extrémités, caractérisée en ce que chaque montant (1) comporte sur une face verticale (6) au moins une console (2) qui en dépasse latéralement et susceptible de recevoir face à face les deux extrémités des lisses correspondantes (12) et (13) ou (14) et (15), dont la fixation sur la face latérale (6) de chaque montant (1) est assurée dans la zone de la console (2), par des moyens de fixation (10,22).

2. Barrière technique suivant la revendication 1, caractérisée en ce que chaque lisse est constituée par un tube à section carrée ou rectangulaire, dont la face horizontale inférieure est prolongée par une patte (16) susceptible de définir un espace (17) qui reste libre entre les deux extrémités en vis-à-vis des deux lisses telles que (12) et (13) ou (14) et (15) raccordées sur un même montant (1 ).

3. Barrière technique suivant l'une quelconque des revendications 1 ou 2, caractérisée en ce que cheque montant (1) comporte, au milieu et au-dessus de chaque console d'appui, une ouverture latérale (20) susceptible de laisser passer un câble életrique (19), une vos d'accrochage, ou tout autre organe pour la mise en place d'un accessoire.

4. Barrière technique suivant l'une quelconque des revendications précédentes, caractérisée en ce que chaque montant vertical (1) est constitué par un tube à section carrée ou rectangulaire.

5. Barrière technique suivant l'une quelconque des revendications 1 à 3, caractérisée en ce que chaque montant vertical (1) est constitué par un fer profilé, notamment par un fer à T ou un fer à U.

6. Barrière technique suivant l'une quelconque des revendications précédentes, caractérisée en ce que les lisses sont groupées par paires, à savoir une lisse supérieure (12) ou (13), et une lisse inférieure (14) ou (15) réunies par des éléments de grille, si bien que l'ensemble constitue un panneau susceptible d'être mis en place en posant les quatre extrémités des deux lisses sur les quatre potences latérales de deux montants verticaux.

7. Barrière technique suivant la revendication 6, caractérisée en ce que les éléments de grille sont constitués par des barreaux verticaux (6).

8. Barrière technique suivant l'une quelconque des revendications précédentes, caractérisée en ce que chaque console latérale (2) a la forme d'une cornière terminée par une aile (4) relevée verticalement vers le haut, à distance du montant (1), chaque extrémité d'une lisse étant posée sur cette console (2), entre l'aile relevée extérieure (4) et la face (6) en regard sur le montant (1 ).

9. Barrière technique suivant l'une quelconque des revendications précédentes, caractérisée en ce que les moyens pour la fixation sur une console (2), des deux extrémités en regard de deux lisses telles que (12) et (13) sont constitués par un cavalier plat (10) qui coiffe les extrémités des deux lisses, et dont la partie centrale est vissée à distance dans un trou (7) de la partie centrale de l'aile horizontale (3) de la console (2) correspondante.

10. Barrière technique suivant l'une quelconque des revendications précédentes, caractérisée en ce que les moyens pour la fixation des extrémités en regard de deux lisses telles que (12) et (13) sont constitués par une ferrure (22) à section en Z, dont deux ailes (23) (24) viennent coiffer les faces correspondantes des lisses telles que (12) et (13), alors que la troisième aile (25) est vissée contre la face verticale adjacente (6) du montant (1), si bien qu'on réalise, autour des lisses, une sorte de caisson qui masque leur zone de raccordement et abrite les câbles ou autres accessoires qui y passent, notamment s'il s'agit d'une jonction avec l'espace intérieur du montant vertical (1).

## Patentansprüche

1. Sperrzaun mit Stützen (1) zum vertikalen Einlassen in den Boden, und mit horizontalen Stegen (12, 13, 14, 1 5), die die Stützen miteinander verbinden und die aus horizontalen, an ihren beiden Enden offenen Hülsen bestehen, dadurch gekennzeichnet, dass jede Stütze (1) auf einer vertikalen Fläche (6) wenigstens eine Konsole (2) trägt, die seitlich hieran vorbeiläuft und dazu dient, die stirnseitig einander zugewandten beiden Enden der entsprechenden Stege (12) und (13) oder (14) und (15) aufzunehmen, deren Befestigung an der Seitenfläche (6) einer jeden Stütze (1) im Bereit der Konsole (2) vorgenommen wird.

2. Sperrzaun nach Anspruch 1, dadurch 1 gekennzeichnet, dass jeder Steg aus einer Hülse von quadratischem oder rechtwinkligem Querschnitt ist, dessen horizontale untere Fläche durch eine Zunge (16) verlängert ist, die einen Raum (17) definiert, der zwischen den beiden Enden in Bezug auf die beiden Stege frei bleibt, derart, dass (12) und (13) oder (14) und (15) an ein und derselben Stütze (1) angeschlossen sind.

3. Sperrzaun nach einem der Ansprüche 1 oder 2, dadurch gekennzeichnet, dass jede Stütze (1) im Bereich und oberhalb einer jeden Konsole eine seitliche Öffnung (20) aufweist, durch die ein elektrisches Kabel (19), ein Schraubhaken oder irgend ein sonstiges Element zum Befestigen eines Zubehörteiles hindurchgeführt werden kann.

4. Sperrzaun nach einem der vorausgegangenen Ansprüche, dadurch gekennzeichnet, dass jede vertikale Stütze (1) aus einer Hülse von quadratischem oder rechteckigem Querschnitt besteht.

5. Sperrzaun nach einem der Ansprüche 1 bis 3, dadurch gekennzeichnet, dass jede vertikale Stütze (1) aus einem Eisenprofil, insbesondere aus einem T-oder U-Profil besteht.

6. Sperrzaun nach einem der vorausgegangenen Ansprüche, dadurch gekennzeichnet, dass die Stege paarweise angeordnet sind, und zwar aus einem oberen Steg (12) oder (13) und einem unteren Steg (14) oder (15), die durch Rostelemente miteinander verbunden sind, so dass die ganze Einheit eine Tafel ergibt, die dadurch montierbar ist, dass man die vier Enden der beiden Stege auf den vier Seitenträgern der beiden vertikalen Stützen auflegt.

7. Sperrzaun nach Anspruch 6, dadurch gekennzeichnet, dass die Rostelemente aus vertikalen Stangen (6) bestehen.

8. Sperrzaun nach einem der vorausgegangenen Ansprüche, dadurch gekennzeichnet, dass jede seitliche Konsole (2) die Form eines Winkelstückes hat, das in einen Flügel (4) ausläuft, der sich vertikal nach oben erstreckt, und zwar in einem Abstand von der Stütze (1), und dass jedes Ende eines Steges auf diese Konsole (2) zwischen dem äusseren Flügel (4) und der der Stütze (1) zugewandten Fläche aufgelegt wird.

9. Sperrzaun nach einem der vorausgegangenen Ansprüche, dadurch gekennzeichnet, dass die Mittel zum Befestigen an einer Konsole (2), der beiden Enden in Bezug auf die beiden Stege wie (12) und (13) aus übergreift, und dessen mittlerer Bereich in einem Abstand in einer Bohrung (7) des zentralen Teiles des horizontalen Flügels (3) der entsprechenden Konsole eingeschraubt ist.

10. Sperrzaun nach einem der vorausgegangenen Ansprüche, dadurch gekennzeichnet, dass die Mittel zum Befestigen der Enden in Bezug auf die beiden Stege wie (12) und (13) aus einem Z-förmigen Winkeleisen (22) bestehen, dessen beide Flügel (23) und (24) die entsprechenden Flächen der Stege wie (12) und (13) übergreifen, während der dritte Flügel (25) an der vertikalen benachbarten Fläche (6) der Stütze (1) angeschraubt ist, so dass um die Stege herum eine Art von Kasten gebildet wird, der deren Verbindungsbereich übergreift und die Kabel sowie alle andere Zubehörteile, die dort hindurchgehen, abdeckt, insbesondere dann, wenn es sich um eine Verbindung mit einem freien Innenraum der vertikalen Stütze (1) handelt.

## Claims

1. Technical fencing comprising uprights (1) to be embedded vertically in the ground, and horizontal rails (12), (13), (14), (15), connecting the uprights, and constituted by horizontal tubes open at both ends, characterised in that each upright (1) carries on one vertical face (6) at least one bracket (2) projecting laterally and capable of receiving the two ends of the corresponding rails (12) and (13) or (14) and (15) end to end, the fixing of the said rails to the lateral face (6) of each upright (1) being carried out in the region of the bracket (2).

2. Technical fencing according to Claim 1, characterised in that each rail is constituted by a tube of square or rectangular section, the lower horizontal face of which is extended by a lug (16) able to define a space (17) which remains free between the two facing ends of the two rails such as (12) and (13) or (14) and (15) which are attached to the same upright (1

3. Technical fencing according to either of the Claims 1 or 2, characterised in that each upright (1) has in the centre and above each support bracket a lateral opening (20) able to permit the passage of an electric cable (19), a fixing screw or any other component for fixing an accessory in place.

4. Technical fencing according to any one of the preceding claims, characterised in that each vertical upright (1) is constituted by a tube of square or rectangular section.

5. Technical fencing according to any one of Claims 1 to 3, characterised in that each vertical upright (1) is constituted by a steel profile, principally by a T or U section steel bar.

6. Technical fencing according to any one of the preceding claims, characterised in that the rails are grouped in pairs, namely an upper rail (12) or (13), and a lower rail (14) or (15) connected by steel bars

(6) so that the whole constitutes a panel able to be put into place by locating the four ends of the two rails on the four lateral brackets of two vertical uprights.

7. Technical fencing according to Claim 6, characterised in that the connecting bars (6) are vertical.

8. Technical fencing according to any one of the preceding claims, characterised in that each lateral bracket (2) has the shape of an angle iron tipped by a flange (4) projecting vertically upward, at a distance from the upright (1), each end of a rail being placed on this bracket (2) between the external raised flange (4) and the face opposite (6) of the upright (1).

9. Technical fencing according to any one of the preceding claims, characterised in that the means of fixing to a bracket (2) of the facing ends of the two rails such as (12) and (13) are constituted by a flat clamping plate (10) which spans the ends of the two rails, and the central part of which is bolted at a distance through a hole (7) in the central part of the horizontal wing of the corresponding bracket (2).

10. Technical fencing according to any one of the preceding claims, characterised in that the means of fixing the facing ends of two rails such as (12) and (13) are constituted by a Z-section bracket (22) of which the two wings (23) and (24) are placed to cap the corresponding faces of rails such as (12) and (13) whilst the third wing (25) is bolted against the adjacent vertical face (6) of the upright (1), so that a sort of casing is made around the rails, closing their connecting zone and protecting the cables or other accessories which pass through them, especially if it is a junction with the interior space of the vertical upright (1).
